# EUROPÄISCHE PATENTSCHRIFT

(11) **EP 0 042 934 B1**
(45) Veröffentlichungstag und Bekanntmachung des Hinweises auf die Patenterteilung: **29.02.1984**
(21) Anmeldenummer: 81103308.3
(22) Anmeldetag: 02.05.1981
(51) Int. Cl.: B41F 31/02, B41F 31/04

(54) **Farbkasten an Farbwerken von Druckmaschinen**
Ink fountain in an inking mechanism of a printing machine
Auge d'encre pour mécanismes d'encrage d'une presse à imprimer

(30) Priorität: 28.06.1980 DE 3024453
(43) Veröffentlichungstag der Anmeldung: 06.01.1982
(73) Patentinhaber: M.A.N.-ROLAND Druckmaschinen Aktiengesellschaft, 63012 Offenbach (DE)
(72) Erfinder: Simeth, Claus, D-6050 Offenbach/Main (DE)

## Beschreibung

Die Erfindung betrifft einen Farbkasten an Farbwerken von Druckmaschinen mit einer Duktorwalze und einer auf dem Farbkastenboden aufgelagerten sowie mit ihrem rückwärtigen Ende am Farbkastenboden verankerten Dosierleiste mit einem von der Duktorwalze nach unten wegweisenden Ansatz, der zur Dosierleistenbetätigung mit einem im Farbkasten verdrehbar gelagerten Betätigungselement formschlüssig zusammenarbeitet.

Derartige Dosierleisten dienen der Erzeugung eines möglichst dünnen und gleichmäßigen Farbfilms auf der Duktorwalze. Damit die Farbfilmdicke auf der Duktorwalze entsprechend dem Druckmotiv verändert werden kann, sind die Dosierleisten zonal in ihrem Abstand zur Duktorwalze einstellbar ausgebildet. Für die Betätigung der einzelnen Zonen der Dosierleiste sind bereits aus verschiedenen Veröffentlichungen entsprechende Vorrichtungen bekannt geworden.

So ist z. B. aus der DE-C-1 243 696 eine Einrichtung zum Einstellen des Farbmessers (Dosierleiste) an Druckereimaschinen bekannt geworden, bei der das Farbmesser an seiner Unterseite einen Querzapfen aufweist. Dieser Querzapfen greift in eine Ausnehmung eines Hebels ein und ermöglicht eine formschlüssig Betätigung des Farbmessers. Ein ebenfalls formschlüssig verstellbares Farbmesser wird in der US-A-144742 gezeigt. Bei dieser Ausgestaltung ist am Farbmesser selbst ein Gewindebolzen angebracht, welcher mit einer am Farbkasten drehbar befestigten Stellmutter zusammenwirkt. Je nach Drehsinn der Stellmutter läßt sich dann der Gewindebolzen in der Stellmutter auf- und abbewegen, wodurch auch das Farbmesser zum Duktor hin veränderbar einstellbar ist.

Beiden Vorrichtungen haftet der Nachteil an, daß in den Stellmechanismus Farbe und Schmutz eindringen kann, da derselbe unterhalb der Messerklinge zur Duktorwalze hin offen ist. Dadurch ist ein exaktes Arbeiten der Stellelemente nicht mehr gewährleistet.

Die Aufgabe der Erfindung besteht deshalb darin, an einem Farbkasten die Dosierleiste einschließlich Stellmechanismus so konstruktiv zu gestalten, daß der Stellmechanismus in konstruktiv einfacher Weise gegen eindringende Farbe geschützt ist.

Diese Aufgabe wird durch das Kennzeichen des ersten Anspruchs gelöst.

Der Vorteil dieser Vorrichtung besteht darin, daß der Einstellmechanismus einfach und dadurch auch billig herstellbar ist. Durch die Ausführung der Dosierleiste aus Kunststoff kann diese ebenfalls kostengünstig im Spritzverfahren hergestellt werden.

Durch die besondere Form und die abdichtende Lagerung der Dosierleiste am Farbkasten ist der Stellmechanismus vollkommen gegen Verschmutzen gesichert.

An einem Ausgestaltungsbeispiel ist die Erfindung näher erläutert :
Figur 1 zeigt einen Farbkasten entsprechend der Erfindung im Schnitt,
Figur 2 zeigt den Stellexzenter.

Das in der Zeichnung dargestellte Ausführungsbeispiel zeigt einen Farbkasten 1 und einen Duktor 2, wobei der durch die Farbe ausgefüllte Raum 11 durch den Farbkastenboden 12 und den Duktor begrenzt wird.

Im Bereich des Duktors2 weist der Farbkasten 1 eine Ausnehmung 3 auf, die einen Ansatz 4a einer aus hochverschleißfestem Kunststoff gefertigten Dosierleiste 4 aufnimmt. Der Ansatz 4a der Dosierleiste 4, die bei 5 am Farbkastenboden 12 verankert ist, bildet eine Abdichtung gegen den Raum 11. Zwischen der Unterseite 6 des Dosierleistenansatzes 4a und dem Boden 13 der Ausnehmung 3 ist eine elastisch verformbare Dichtung 10 so vorgesehen, daß sie ebenfalls das Eindringen von Farbe verhindert.

Die Dosierleiste 4 kann z. B. winkelförmig im Spritzverfahren hergestellt sein. Der Ansatz 4a der Dosierleiste 4 weist eine sich über ihre Länge erstreckende, parallel zum Duktor 2 verlaufende Nut 7 auf. In diese Nut 7 greift ein exzentrischer Absatz 9 eines Betätigungsmittels 8 ein und verbindet das Betätigungsmittel8 mit der Dosierleiste 4 formschlüssig.

Durch Verdrehen des Betätigungsmittels 8 mit dem exzentrischen Absatz 9 wird die Dosierleiste 4 in eine auf- und abgehende Bewegung versetzt, wodurch der Spalt vergrößert oder verkleinert wird. Je nach der Exzentrizität des Absatzes 9 zum Betätigungsmittel 8 ist auch der Hub der Dosierleiste 4 entsprechend klein oder groß.

In der Praxis hat sich gezeigt, daß eine Exzentrizität e von ca. 0,2 mm und ein Drehwinkel des Betätigungsmittel 8 von - 150⁰ eine ausreichende Variation der Dosierleiste 4 gestattet.

## Patentansprüche

1. Farbkasten an Farbwerken von Druckmaschinen mit einer Duktorwalze (2) und einer auf dem Farbkastenboden (12) aufgelagerten sowie mit ihrem rückwärtigen Ende am Farbkastenboden (12) verankerten Dosierleiste mit einem von der Duktorwalze nach unten wegweisenden Ansatz (4a), der zur Dosierleistenbetätigung mit einem im Farbkasten (1) verdrehbar gelagerten Betätigungselement (8, 9) formschlüssig zusammenarbeitet, dadurch gekennzeichnet, daß der Boden (12) des Farbkastens (1) an seinem der Duktorwalze (2) zugewandten Ende eine Ausnehmung (3) aufweist, in die der am vorderen Ende der aus hochverschleißfestem Kunststoff bestehenden Dosierleiste (4) vorgesehene Ansatz (4a) hineinragt, der mit seiner Unterseite (6) über eine elastisch verformbare Dichtung (10) auf dem Boden (13) der Ausnehmung (3) abgestützt ist und in seiner von der Duktorwalze (2) wegweisenden Flankenseite eine zur Farbduktorwalze (2) achsparallel verlaufende Nut (7) aufweist, in die das Betätigungselement (8, 9) formschlüssig eingreift.

2. Farbkasten nach Anspruch 1, dadurch gekennzeichnet, daß das Betätigungselement (8) an seinem dem Ansatz (4a) der Dosierleiste (4) zugekehrten Ende einen exzentrischen Absatz (9) aufweist, der formschlüssig in die Nut (7) des Dosierleistenansatzes (4) eingreift.

## Claims

1. Ink fountain on an inking unit of a printing press with a fountain roller (2) and a metering bar mounted on the floor of the ink fountain (12) and having its rearward end anchored to the ink fountain floor (12) with an extension (4a) directed downwardly relative to the fountain roller, which, for the actuation of the metering bar, cooperates fittingly with an actuation element (8, 9) rotatably mounted in the ink fountain (1), characterised in that the floor (12) of the ink fountain (1), at its end directed towards the fountain roller (2), has a cut out (3) into which the extension (4a) provided in the front end of the metering bar (4), which is of highly wear resistant plastics, projects, which is supported with its underside (6) via an elastically deformable seal (10) on the floor (13) of the cut out (3) and has in its side face away from the fountain roller (2) a groove (7) running parallel to the axis of the ink fountain roller (2), in which the actuation element (8, 9) fittingly engages.

2. Ink fountain according to claim 1, characterised in that the actuation element (8) at its end turned towards the extension (4a) of the metering bar (4) has an eccentric stud (9) which engages fittingly in the groove (7) of the metering bar (4).

## Revendications

1. Encrier pour systèmes encreurs de machines à imprimer pourvus d'un cylindre encreur (2) ainsi que d'une racle (4) disposée sur le fond (12) de l'encrier et ancrée à celui-ci par son extrémité arrière, ladite racle présentant une pièce rapportée (4a) tournée vers le bas à partir du cylindre encreur et coopérant, par conformation, à l'action de la racle par l'intermédiaire d'un moyen d'actionnement (8, 9), monté rotatif dans l'encrier (1), caractérisé en ce que le fond (12) de l'encrier (1) présente, à son extrémité tournée vers le cylindre encreur (2) un évidement (3), dans lequel est engagée la pièce rapportée (4a) prévue à l'extrémité avant de la racle (4) réalisée dans un matériau synthétique très résistant à l'usure, ladite pièce rapportée (4a) reposant par sa face inférieure (6), par l'intermédiaire d'un joint étanche (10) élastiquement déformable, sur le fond (13) de l'évidement (3) et présentant dans sa face latérale éloignée du cylindre encreur (2) une rainure (7) dont l'axe est parallèle au cylindre encreur (2), et dans laquelle un élément d'actionnement (8, 9) est adapté par conformation.

2. Encrier selon la revendication 1, caractérisé en ce que l'élément d'actionnement (8) présente, sur son extrémité tournée vers la pièce rapportée (4a) de la racle (4), une saillie (9) excentrique, qui s'engage par conformation dans la rainure (7) de la pièce rapportée de la racle (4).
